# EUROPÄISCHE PATENTSCHRIFT

(11) **EP 1 886 733 B1**
(45) Veröffentlichungstag und Bekanntmachung des Hinweises auf die Patenterteilung: **02.06.2010**
(21) Anmeldenummer: 06016757.4
(22) Anmeldetag: 11.08.2006
(51) Int. Cl.: B05B 3/06, B05B 3/00, B05B 3/02

(54) **Reinigungsdüse**
Cleaning nozzle
Buse de nettoyage

(43) Veröffentlichungstag der Anmeldung: 13.02.2008
(73) Patentinhaber: Simpfendörfer, Ulrich, 74626 Bretzfeld-Schwabbach (DE)
(72) Erfinder: Wagner, Hans Dieter, Prof.Dr.-Ing., 74626 Bretzfeld (DE); Simpfendörfer, Simon, 74074 Heilbronn (DE); Simpfendörfer, Ulrich, 74626 Bretzfeld (DE); Hurlebaus, Martin, 74626 Bretzfeld (DE)
(74) Vertreter: Jakelski, Joachim

(56) Entgegenhaltungen:
- EP-A2- 0 645 191
- DE-A1-102004 022 587
- FR-A2- 2 281 177
- US-A- 4 193 548
- US-A1- 2004 195 362

## Beschreibung

Die Erfindung betrifft eine Reinigungsdüse gemäß dem Oberbegriff des Anspruchs 1.

Es sind Reinigungssysteme bekannt, mittels derer Abwasserkanäle oder Rohre, die aufgrund ihres geringen Querschnittes für Reinigungspersonal nicht oder schlecht zugänglich sind, unter Anwendung von Hochdruckwasserstrahlen gereinigt werden können. Dabei wird Druckwasser mit Drücken von bis zu 120 bar eingesetzt.

Bei diesen Reinigungssystemen befindet sich an einem Ende eines Reinigungsschlauchs eine Reinigungsdüse, deren genaue mechanische Beschaffenheit von dem jeweiligen Reinigungszweck abhängt. Jedoch ist bei diesen Reinigungsdüsen generell vorgesehen, dass das Druckwasser durch speziell angeordnete und ggf. speziell ausgestaltete Düsenöffnungen austritt.

Um eine umlaufende Reinigung einer Rohrinnenwand zu ermöglichen, sind die genannten Reinigungsdüsen an dem Druckschlauch drehbar gelagert. Durch schräge Anordnung einer oder mehrerer Düsenöffnungen im Umfangsbereich der Reinigungsdüse wird aufgrund des Strahldrucks nach dem "Rückstoßprinzip" ein Drehmoment erzeugt, welches die Reinigungsdüse bzw. einen entsprechend vorgesehenen Düsenkopf in Rotationsbewegung versetzt.

Bekanntermaßen ist die Drehzahl der genannten Rotationsbewegung vom Strahldruck des Druckwassers abhängig und kann daher nicht unabhängig vom Strahldruck beeinflusst werden. Allerdings lässt die Reinigungswirkung in an sich bekannter Weise mit steigender Drehzahl nach und daher kann eine wirkungsvolle Reinigung nur mittels eines sich relativ langsam drehenden Düsenkopfes erzielt werden.

Eine eingangs genannte Reinigungsdüse geht beispielsweise aus der EP 0 645 191 A2 hervor und weist ein Gehäuse auf, bei dem im Strömungsweg des durch das Gehäuse durchströmenden Druckwassers eine Turbine angeordnet ist. Die Turbine ist auf einer Welle montiert, deren aus dem Gehäuse herausragendes Ende einen Düsenkopf trägt.

Um eine möglichst niedrige Drehzahl des Düsenkopfes bereitzustellen, insbesondere bei hohen Drücken des Druckwassers, ist die Turbine in dem Gehäuse mittels eines Axialgleitlagers gelagert. Das Axialgleitlager wirkt gleichzeitig als Reibungsbremse, deren Bremswirkung mittels des Flüssigkeitsdrucks des Druckwassers steuerbar ist.

Diese selbsttätig die Drehzahl begrenzende Wirkung beruht bei dieser bekannten Reinigungsdüse offenbar auf dem Effekt, dass sich bei niedrigen Drücken zunächst in einem zwischen zwei Lagerflächen des Axialgleitlagers ausgebildeten Axialspalt infolge der durch die Düse strömenden Flüssigkeit eine Flüssigkeitsreibung einstellt, die mit zunehmendem Flüssigkeitsdruck in eine trockene Reibung übergeht. Dadurch ändert sich druckabhängig der Reibbeiwert, wobei oberhalb eines bestimmten Flüssigkeitsdrucks die Proportionalität zwischen Drehzahl und Flüssigkeitsdruck endet und statt dessen jenseits dieses Druckes die Drehzahl wieder zu sinken beginnt.

Der Düsenkopf wird offenbar durch fluide Reibung, d.h. durch Scherung einer Flüssigkeit, gebremst. Dabei ist die Reibungskraft offenbar konstant und kann nicht verändert werden. Dies bewirkt ein "Anlaufmoment", welches erst überwunden werden muss, um den Düsenkopf überhaupt in Drehung zu versetzen.

Es ist daher wünschenswert, eine eingangs beschriebene Reinigungsdüse bereitzustellen, welche eine vom Flüssigkeitsdruck unabhängige Beeinflussung der genannten Drehzahl des Düsenkopfes ermöglicht.

Die erfindungsgemäße Reinigungsdüse sieht insbesondere wenigstens zwei im Bereich eines in einem Düsenkörper vorgesehenen Hohlraumes angeordnete und in Strömungsrichtung des Druckwassers (d.h. bevorzugt axialer Richtung) in mechanischen/m Kontakt tretende/stehende Scheibenelemente vor, welche eine Reibungsbremse zur Drosselung der Rotationsbewegung der Welle bilden, wobei das zweite der wenigstens zwei Scheibenelemente mit dem ersten Scheibenelement in eine konzentrisch angeordnete kreisförmige Aussparung eines Hülsenkörpers eingebettet ist und wobei der Hülsenkörper an der Innenseite des Hohlraums eine Kante bildet, an der das durch den Hohlraum hindurchströmende Druckwasser gegendrückt bzw. sich verwirbelt, wodurch sich der Anpressdruck der wenigstens zwei Scheibenelemente erhöht.

Die mittels der Reibungsbremse bei der Rotation der Welle erzeugte Reibung, welche der Rotation entgegenwirkt, wird erfindungsgemäß insbesondere dadurch hervorgerufen bzw. verstärkt, dass das Druckwasser auf seinem Weg durch die Druckwasserzuführöffnung und den Hohlraum im Bereich der an der Innenwand des Hohlraums überstehenden ringförmigen Kante bzw. Stufe des Hülsenkörpers sich an dieser Kante "bricht" bzw. leicht verwirbelt und damit den Anpressdruck der beiden Scheibenelemente erhöht. Die Erhöhung des Anpressdrucks ist daher durch Veränderung der in radialer Richtung bestehenden Breite der Kante kontinuierlich und präzise einstellbar.

Bei der erfindungsgemäßen Reinigungsdüse ist insbesondere vorgesehen, dass durch die Reinigungsdüse strömendes Druckwasser an wenigstens einer Düsenaustrittsöffnung in Umfangsrichtung des Düsenkopfes tangential abgestrahlt wird, um dadurch ein Drehmoment auf die Welle auszuüben. Die erfindungsgemäße Reinigungsdüse erfordert daher keine Turbine zum Antrieb der Welle.

Bei den gegenüberliegenden bzw. aneinander zu liegen kommenden Flächen der beiden Scheibenelemente (Durchströmteile), bei denen es sich bevorzugt um Gleitscheiben handelt, ist bei einer vorteilhaften Ausführungsform die eine Oberfläche relativ glatt bzw. weniger rau und die andere relativ rau ausgebildet. Dadurch wird die Haftreibung begrenzt und ein Ruckgleiten der beiden Keramikscheiben gegeneinander wirksam verhindert.

In einer weiteren Ausführungsform ist das durch die beiden Scheibenelemente auch gebildete Gleitlager für die Welle durch ein Keramikgleitlager gebildet, wohingegen die bekannte Düse ein Kunststoffgleitlager aufweist. Als bevorzugtes Material für die beiden Scheibenelemente kommen sowohl bekannte oxidische als auch nicht-oxidische keramische Materialien wie bevorzugt Aluminiumoxid, Siliziumcarbid oder Siliziumnitrid in Betracht.

Die erfindungsgemäße Reinigungsdüse unterscheidet sich ferner in den folgenden weiteren Merkmalen von der eingangs beschriebenen bekannten Reinigungsdüse.

Die erfindungsgemäße Reinigungsdüse arbeitet ohne jegliches "Anlaufmoment", welches erst überwunden werden müsste, um den Düsenkopf in Drehung zu versetzen.

In dem Gehäuse der erfindungsgemäßen Reinigungsdüse bildet sich eine im Wesentlichen laminare Strömung aus, wohingegen bei der bekannten Düse aufgrund der Umströmung der Turbinenwelle und der Turbinenschaufeln Turbulenzen bzw. Verwirbelungen des Druckwassers auftreten.

Der Rotationsantrieb erfolgt bei der erfindungsgemäßen Reinigungsdüse durch mittels des Strahldrucks an eigens vorgesehenen Treibdüsenöffnungen in Rotation versetzten Düsenkopf, d.h. nach dem "Rückstoßprinzip", wohingegen die vorbeschriebene bekannte Düse einen Turbinenantrieb hat.

Ein genannter Düsenstrahlantrieb ist gegenüber einem Turbinenantrieb nahezu verschleiß- und wartungsfrei und ermöglicht demnach eine relativ langlebige Düse. Der Düsenstrahlantrieb bewirkt zusätzlich einen unmittelbaren Reinigungseffekt, wohingegen der Turbinenantrieb der bekannten Düse zunächst nur die Rotation der Turbine einleitet und die Turbine als rotierendes Teil selbst keinen Reinigungseffekt erzielt.

Darüber hinaus ermöglicht dieser konstruktive Aufbau einen Einsatz der erfindungsgemäßen Düse im Hochdruckbereich mit Drücken von 50 bis 300 bar. Im Gegensatz dazu ist die bekannte Düse ausdrücklich nur zum Einsatz im Niederdruckbereich bis ca. 10 bar geeignet.

Bei der erfindungsgemäßen Reinigungsdüse wird die zu erzielende Bremswirkung auf die Düsenkopfrotation durch das genannte Gleitlager, welches erfindungsgemäß sowohl eine Dichtfunktion als auch eine Bremsfunktion erfüllt, und durch die entgegen der Austrittsrichtung der Treibdüsenöffnungen angeordneten Bremsdüsenöffnungen zusätzlich verstärkt. Durch die genannte Kombination der verschiedenen Bremswirkungen wird im Ergebnis eine präzise Einstellung der Rotationsgeschwindigkeit des Düsenkopfes ermöglicht.

Die erfindungsgemäße Reinigungsdüse ist besonders vorteilhaft zur Innenreinigung von schwer zugänglichen Kanälen oder Rohren einsetzbar, wobei die Rotationsgeschwindigkeit zur Erreichung eines möglichst wirksamen Reinigungseffektes präzise und insbesondere mit relativ niedrigen Werten einstellbar ist.

Aufgrund der gegenüber dem Stand der Technik wesentlich vereinfachten und stabileren Bauweise ist die erfindungsgemäße Reinigungsdüse relativ langlebig und weist aufgrund ihres konstruktiven Aufbaus zudem Notlaufeigenschaften auf. Denn es kann vorkommen, dass verunreinigtes Druckwasser durch die Düse strömt und den Wasseraustritt am Düsenkopf von innen verschließt. Das Verschließen einer "Bremsdüse" würde dann bedeuten, dass die Rotation in erheblichem Maße zunimmt und sich damit aufgrund der Gleitreibung die Scheibenelemente vermehrt aufheizen. Wären die Scheibenelemente nicht aus Keramik, d.h. bspw. aus Kunststoff oder ähnlichem Material gebildet, bestünde die Gefahr einer Beschädigung der Scheibenelemente und damit letztlich die Gefahr der Blockierung der gesamten Rotation des Düsenkopfes. Würde hingegen nur eine "Treiberdüse" verstopft, würde sich lediglich die Drehrichtung des Düsenkopfes ändern, die Rotation des Düsenkopfes wäre allerdings dennoch sichergestellt.

Die erfindungsgemäße Reinigungsdüse wird nachfolgend anhand der beigefügten Zeichnungen beschrieben, aus denen weitere Merkmale und Vorteile der Erfindung hervorgehen. Insbesondere in den Figuren 2 und 3 werden für identische oder funktional gleiche Merkmale übereinstimmende Bezugszahlen verwendet.

Im Einzelnen zeigen
- Fig. 1: eine Schnittansicht einer hier betroffenen Reinigungsdüse gemäß dem Stand der Technik;
- Fig. 2: eine der Fig. 1 entsprechende Schnittansicht eines bevorzugten Ausführungsbeispiels der erfindungsgemäßen Reinigungsdüse; und
- Fig. 3: eine vergrößerte Explosionsdarstellung des in der Fig. 2 im Schnitt zu ersehenden Ausführungsbeispiels der erfindungsgemäßen Reibungsbremse.

Die Fig. 1 zeigt eine in der EP 0 645 191 A2 beschriebene Reinigungsdüse 1. Die Düse weist ein etwa zylindrisches Gehäuse 2 auf, welches an seinem rückwärtigen Ende mit einem Außengewinde 3 versehen ist. Das Gehäuse 2 besitzt einen durchgehend zylindrischen Innenraum 4, der an einer Stirnseite 5 des Gehäuses 2 in eine dazu koaxiale Bohrung 6 übergeht. In der koaxialen Bohrung 6 steckt eine aus PTFE (Polytetrafluorethylen) bestehende Bundbüchse 7, deren Bund in dem Innenraum 4 angeordnet ist. Die Düse weist ferner einen Flüssigkeitseinlass 11 auf, welcher durch eine durch den Boden einer Überwurfmutter 9 durchgehende Bohrung mit einem Innengewinde 12 gebildet ist.

In dem zylindrischen Innenraum 4 rotiert eine Turbine 13, welche als zylindrische Scheibe ausgebildet ist und in dieser Darstellung nicht sichtbare Turbinenschaufeln aufweist. An der Stirnseite 15 geht die die Turbine 13 bildende Scheibe einstückig in eine Turbinenwelle 17 Ober.

Über den Flüssigkeitseinlass 11 zugeführtes Druckwasser wird über schräg angeordnete Bohrungen 32 so in eine der Turbine 13 vorgelagerte Vorkammer 31 eingeleitet, dass die Turbine 13 in Rotation versetzt wird. Danach gelangt das Druckwasser in eine Druckwasserkammer 33. Aus der Druckwasserkammer 33 gelangt das Druckwasser in einen innerhalb der Turbinenwelle 17 zentral verlaufenden Druckwasserkanal 34 und über den Druckwasserkanal 34 schließlich in eine in einem Düsenkopf 37 angeordnete Druckwasserabführkammer 42, aus der das Druckwasser schließlich über düsenförmige Flüssigkeitsauslässe 41, 44 radial nach außen geleitet wird.

Die beim Betrieb dieser im Stand der Technik bekannten Reinigungsdüse 1 auftretenden Axialkräfte der Turbine werden von einem Axiallager 23 getragen, dessen eine Lagerfläche eine plane innenliegende Stirnfläche eines Bundes 8 und dessen andere Axiallagerfläche ein Ring 25 ist, der auf die Turbinenwelle 17 bis zu einer Schulter 19 aufgeschoben ist.

Unter Bezugnahme auf die Fig. 2 wird ein bevorzugtes Ausführungsbeispiel der erfindungsgemäßen Reinigungsdüse beschrieben. Die Reinigungsdüse ist in dem vorliegenden Ausführungsbeispiel dreiteilig ausgebildet und setzt sich aus einem zentralen Düsenkörper 100, einem Druckwasseranschlussstück 102 und einem auf einer drehbaren Welle 106 angeordneten Düsenkopf 104. Der zentrale Düsenkörper 100 und das Druckwasseranschlussstück 102 sind in dem vorliegenden Ausführungsbeispiel an in der Fig. 2 nicht sichtbaren Stellen miteinander (lösbar) verschraubt. Diese beiden Teile können allerdings auch auf andere dem Fachmann geläufige Weise lösbar oder nicht lösbar miteinander verbunden sein, bspw. durch Verschweißen. Entsprechend sind der Düsenkopf 104 und die Welle 106 vorliegend an ebenfalls in der Fig. 2 nicht sichtbaren Stellen miteinander verschraubt, können jedoch auch auf andere dem Fachmann geläufige Weise miteinander lösbar oder nicht lösbar verbunden sein, bspw. durch Verschweißen. Die Welle 106 selbst ist allerdings in dem zentralen Düsenkörper 100 drehbar lagert, wobei die Drehachse in axialer Richtung verläuft.

In der Welle 106 ist in Höhe der Mittelachse ein axial verlaufender zylindrischer Hohlraum 107 ausgebildet, mittels dessen Druckwasser von einer an dem Druckwasseranschlussstück 102 angeordneten Druckwasserzuführöffnung 113 zum Düsenkopf 104 geleitet wird und an diesem an seitlich vorgesehenen Düsenaustrittsöffnungen 118 sowie einer in Höhe der Mittelachse ausgebildeten zentralen Düsenaustrittsöffnung 120 nach außen geleitet wird. Die seitlich vorgesehenen Düsenaustrittsöffnungen 118 erzeugen zum Einen einen im Wesentlichen nach radial außen gerichteten Reinigungseffekt und bewirken gleichzeitig die Drehbewegung der Welle 106 aufgrund des genannten Rückstoßeffektes. Die axial mittig angeordnete Düsenaustrittsöffnung hingegen dient in dem vorliegenden Ausführungsbeispiel lediglich zur Erzielung eines Reinigungseffektes an der Frontseite des Düsenkopfes 104. Die Zuleitung des Druckwassers aus dem Hohlraum 107 zu den genannten Düsenaustrittsöffnungen 118, 120 erfolgt über entsprechende in den Düsenkopf 104 eingearbeitete Druckwasserkanäle 116, 119.

Die in der Fig. 2 dargestellte Reinigungsdüse weist insbesondere eine eingangs beschriebene Reibungsbremse zur Drosselung der Rotationsbewegung der Welle 106 bzw. des an der Welle 106 angeordneten Düsenkopfes 104 auf. Die Reibungsbremse setzt sich in dem gezeigten Ausführungsbeispiel aus einem ersten Scheibenelement 108, welches in eine entsprechende kreisförmige, bezüglich der Drehachse der Welle 106 konzentrisch angeordnete Aussparung bzw. Ausnehmung der Welle 106 eingelagert ist sowie ein zweites Scheibenelement 110, welches sich mit dem ersten Scheibenelement 108 in mechanischem Kontakt befindet und welches in eine ebenfalls konzentrisch angeordnete kreisförmige Aussparung bzw. Ausnehmung eines Hülsenkörpers 111 eingebettet ist, zusammen.

Die beiden Scheibenelemente 108, 110 stellen funktionell auch Gleitlager für die Welle 106 dar und sind bevorzugt aus keramischem Material hergestellt. Aufgrund der Oberflächenrauigkeit dieses Materials stellt sich ein optimaler Reibwert bei Rotation der beiden Keramikscheiben 108, 110 aufeinander ein. Ferner sind die Scheibenelemente 108, 110 kraftschlüssig in die genannten Aussparungen bzw. Ausnehmungen eingebettet, damit sie sich während der Rotation nicht in den Aussparungen bewegen bzw. drehen können und somit bei einer Drehung der Welle 106 die maximale Reibungskraft an der Kontaktstelle der beiden Scheibenelemente 108, 110 zur Verfügung steht.

Der Hülsenkörper 111 ist gegenüber dem Druckwasseranschlussstück 102 mittels eines O-Rings 112 abgedichtet, um möglichst zu verhindern, dass sich Druckwasser zwischen der Außenwand des Hülsenkörpers 111 und der gegenüberliegenden Innenwand des Druckwasseranschlussstücks 102 durchpresst. Dennoch auftretendes, aufgrund des niemals ganz zu verhindernden Durchpressens gebildetes "überschüssiges" Druckwasser wird mittels mehreren auf einem konzentrischen Kreis angeordneten (Fig. 3) Druckwasserabführkanälen 114 abgeführt. Gleichzeitig verhindert der O-Ring 112, dass die Bremswirkung der beiden Scheibenelemente 108, 110 zu groß wird.

Die mittels der Reibungsbremse 108, 110 bei der Rotation der Welle 106 erzeugte Reibung, welche der Rotation entgegenwirkt, wird erfindungsgemäß insbesondere dadurch hervorgerufen bzw. verstärkt, dass das Druckwasser auf seinem Weg durch die Druckwasserzuführöffnung 113 und den Hohlraum 107 im Bereich der an der Innenwand des Hohlraums 107 überstehenden ringförmigen Kante bzw. Stufe 115 des Hülsenkörpers 111 sich an dieser Kante "bricht" bzw. leicht verwirbelt und damit den Anpressdruck der beiden Scheibenelemente 108, 110 erhöht. Die Erhöhung des Anpressdrucks ist daher durch Veränderung der in radialer Richtung bestehenden Breite der Kante 115 kontinuierlich und präzise einstellbar.

Wie bereits beschrieben, erfolgt der Antrieb des Düsenkopfes 104 über die strahlgetriebenen Düsenaustrittsöffnungen 118, 120. Die Abbremsung der Rotationsbewegung des Düsenkopfes 104 erfolgt innerhalb eines hohlen Druckstücks, welches von einem Zylinder mit hindurchfließendem Druckwasser gespeist wird und gegen das Wellenende des Antriebskopfes gedrückt wird. Dadurch entsteht ein Reibmoment, welches dem Drehmoment des Rotorkopfes entgegensteht und es erfolgt eine Reduzierung der Drehzahl. Als Bremskörper werden zwei Keramikscheiben eingesetzt, welche plan aufeinander liegen, sodass während der Rotation nur geringfügig Leckwasser austreten kann und diese Scheiben gleichzeitig als Dichtelement dienen. Somit kann eine im Stand der Technik erforderliche Hochdruck-Lippendichtung entfallen.

Die beiden Keramikscheiben 108, 110 wirken gleichzeitig als Dichtung und als Bremse. Dadurch kann die gewünschte Drehzahl erfindungsgemäß über den über die Bremsdüsenöffnungen geleiteten Druckwasserstrom präzise und fein eingestellt werden und die relativ langsame Rotation des Düsenkopfes bleibt über einen breiten Druckbereich von etwa 70 -150 bar ohne Funktionseinbußen erhalten.

Die beiden Keramikscheiben 108, 110 können ein- oder mehrteilig ausgebildet sein. Eine bei den Keramikscheiben 108, 110 vorgesehene Federvorspannung verhindert wirksam das Eindringen von Schmutz. Die vorliegend abgerundete Vierkantform verhindert ein Verdrehen der einen Keramikscheibe, sodass diese gegenüber dem Düsengehäuse drehfest angeordnet ist.

Bei den aneinander liegenden Flächen der beiden Keramikscheiben 108, 110 ist bevorzugt die eine Oberfläche relativ glatt und die andere relativ rau ausgebildet, damit die Haftreibung nicht zu groß wird und ein Ruckgleiten der beiden Keramikscheiben 108, 110 gegeneinander wirksam verhindert wird.

Wie aus der Fig. 2 ferner zu ersehen, gelangt das Druckwasser über die radial mittig angeordnete Druckwasserzuführöffnung 113, d.h. auf geradem Weg in den Düsenkopf 104. Im Gegensatz dazu wird bei der in der Fig. 1 gezeigten Düse das Druckwasser über schräge Bohrungen am Einlass eingeleitet, um die Turbine in Rotation zu versetzen. Mit anderen Worten dringt das Wasser erst oberhalb der Turbine, und zwar im verstärkten Teil der Welle, über schräg angeordnete Bremsbohrungen in einem Winkel von etwa 90° in die Welle ein.

Bei der erfindungsgemäßen Reinigungsdüse durchströmt das eingeleitete Druckwasser die beide Keramikscheiben 108, 110 unmittelbar, wohingegen bei in der Fig. 1 beschriebenen Düse das Druckwasser nur die Welle durchströmt, wobei die beiden Gleitlager außerhalb der Welle angeordnet sind. Durch diesen direkten "Kontakt" mit dem Druckwasser wird letztlich die genannte präzise Einstellbarkeit des Reibungseffektes ermöglicht.

Infolge der hohen Fließgeschwindigkeit des Druckwassers tritt ferner der an sich bekannte "Wasserstrahlpumpeneffekt", d.h. ein von der Fließgeschwindigkeit abhängiger Unterdruck auf, durch den die beiden Keramikscheiben 108, 110 sich zusätzlich gegenseitig ansaugen. Diese den Reibungseffekt verstärkende Ansaugwirkung fehlt bei der in der Fig. 1 gezeigten Reinigungsdüse gänzlich, da die dortigen Gleitlager, wie gesagt, überhaupt nicht vom Druckwasser durchströmt werden.

In der Fig. 3 ist das in der Fig. 2 bereits gezeigte Druckwasseranschlussstück 102 und die in der Fig. 2 ebenfalls gezeigten Teile der erfindungsgemäßen Reibungsbremse noch einmal in einer vergrößerten Explosivdarstellung dargestellt. Wie aus der Fig. 3 insbesondere zu ersehen ist, ist der vorher beschriebene Hülsenkörper 111 in einem Übergangsbereich 200 seitlich abgeflacht ausgebildet und greift in eine entsprechende nicht kreisförmige Aussparung 202 in das Druckwasseranschlussstück 102 ein. Durch diese Abflachung 200 wird verhindert, dass sich der Hülsenkörper 111 bei der Relativdrehung der beiden Keramikscheiben 108, 110 zueinander mitdrehen würde und sich dadurch die Reibungskraft zwischen den beiden Keramikscheiben 108, 110 verringern würde.

Der gegenüber dem genannten Übergangsbereich 200 wiederum verjüngte Endbereich 204 des Hülsenkörpers 111 greift kraftschlüssig in die Druckwasserzuführöffnung 113 des Druckwasseranschlussstücks 102 ein und bildet dort die bereits ausführlich beschriebene ringförmige Kante, welche den Anpressdruck der beiden Keramikscheiben 108, 110 mit beeinflusst. In der Fig. 3 ist zusätzlich der vorbeschriebene O-Ring 112 angedeutet. Ferner sind auch Öffnungen der konzentrisch angeordneten Druckwasserabführkanäle 114 zu ersehen.

## Patentansprüche

1. Reinigungsdüse mit einem Düsenkörper (100) und mit einem auf einer an dem Düsenkörper drehbar gelagerten Welle (106) angeordneten Düsenkopf (104), sowie mit einem in dem Düsenkörper (100) im Wesentlichen axial verlaufenden und mit einer Druckwasserzuführung (102) verbundenen Hohlraum (107), mittels dessen über die Druckwasserzuführung (102) zugeführtes Druckwasser zum Düsenkopf (104) geleitet wird und in dem Düsenkopf (104) an wenigstens einer Düsenaustrittsöffnung (118) nach außen geführt wird, mit wenigstens zwei im Bereich des Hohlraumes (107) angeordneten und im Wesentlichen in Strömungsrichtung des Druckwassers in mechanischen Kontakt tretenden Scheibenelementen (108, 110), welche eine Reibungsbremse zur Drosselung der Rotationsbewegung der Welle (106) bilden, wobei das zweite (110) der wenigstens zwei Scheibenelemente mit dem ersten Scheibenelement (108) in eine konzentrisch angeordnete kreisförmige Aussparung eines Hülsenkörpers (111) eingebettet ist, **dadurch gekennzeichnet, dass** der Hülsenkörper (111) an der Innenseite des Hohlraums (107) eine Kante (115) bildet, an der das durch den Hohlraum (107) hindurchströmende Druckwasser gegendrückt bzw. sich verwirbelt, wodurch sich der Anpressdruck der wenigstens zwei Scheibenelemente (108, 110) erhöht.

2. Reinigungsdüse nach Anspruch 1, **dadurch gekennzeichnet, dass** das Druckwasser an der wenigstens einen Düsenaustrittsöffnung (118) in Umfangsrichtung des Düsenkopfes (104) tangential abgestrahlt wird, um dadurch ein Drehmoment auf die Welle (106) auszuüben.

3. Reinigungsdüse nach Anspruch 1 oder 2, **dadurch gekennzeichnet, dass** das erste (108) der wenigstens zwei Scheibenelemente in eine kreisförmige, bezüglich der Drehachse der Welle (106) konzentrisch angeordnete Aussparung der Welle (106) eingebettet ist.

4. Reinigungsdüse nach Anspruch 3, **dadurch gekennzeichnet, dass** das erste (108) und/oder zweite (110) der wenigstens zwei Scheibenelemente kraftschlüssig eingebettet ist/sind.

5. Reinigungsdüse nach einem der vorhergehenden Ansprüche, **dadurch gekennzeichnet, dass** die wenigstens zwei Scheibenelemente (108, 110) zusätzlich als Gleitlager für die Welle (106) fungieren.

6. Reinigungsdüse nach einem der vorhergehenden Ansprüche, **dadurch gekennzeichnet, dass** das eine der wenigstens zwei Scheibenelemente (108, 110) zumindest aufseiten der Kontaktfläche der beiden Scheibenelementen eine relativ glatte Oberfläche und das jeweils andere Scheibenelement zumindest auf Seiten der Kontaktfläche der beiden Scheibenelementen eine relativ raue Oberfläche aufweist.

7. Reinigungsdüse nach Anspruch 6, **dadurch gekennzeichnet, dass** die wenigstens zwei Scheibenelemente (108, 110) aus keramischem Material, bevorzugt Al₂O₃, hergestellt sind.

8. Reinigungsdüse nach einem der Ansprüche 4 bis 7, **dadurch gekennzeichnet, dass** der Hülsenkörper (111) gegenüber dem Düsenkörper (100) mittels eines Dichtrings (112) abgedichtet ist.

9. Reinigungsdüse nach einem der Ansprüche 4 bis 8, **dadurch gekennzeichnet, dass** zwischen dem Hülsenkörper (111) und dem Düsenkörper (100) etwa durchtretendes Druckwasser mittels Druckwasserabführkanälen (114) zurückgeführt wird.

10. Reinigungsdüse nach Anspruch 1, **dadurch gekennzeichnet, dass** der Anpressdruck der wenigstens zwei Scheibenelemente (108, 110) durch Veränderung der Breite der Kante (115) einstellbar ist.

11. Reinigungsdüse nach einem der vorhergehenden Ansprüche, **dadurch gekennzeichnet, dass** die wenigstens zwei Scheibenelemente (108, 110) ein- oder mehrteilig ausgebildet sind.

12. Reinigungsdüse nach einem der vorhergehenden Ansprüche, **dadurch gekennzeichnet, dass** die wenigstens zwei Scheibenelemente (108, 110) mechanisch gegeneinander federvorgespannt sind.

13. Reinigungsdüse nach einem der vorhergehenden Ansprüche, **dadurch gekennzeichnet, dass** wenigstens eines der wenigstens zwei Scheibenelemente (108, 110) einen von der Kreisform abweichenden Verlauf der Außenfläche aufweist.

## Claims

1. Cleaning nozzle having a nozzle body (100) and a nozzle head (104) disposed on a shaft (106) that is rotatably seated on the nozzle body, and having a cavity (107), which extends in the nozzle body (100) in substantially axial direction and which is connected to a pressurized water supply (102), by means of which pressurized water arriving from the pressurized water supply (102) is directed to the nozzle head (104) and, in the nozzle head (104), to the outside via at least one nozzle discharge opening (118), having further at least two disk elements (108, 110) arranged in the area of the cavity (107) that get into mechanical contact one with the other substantially in the direction of flow of the pressurized water and that form a frictional brake intended to restrict the rotating motion of the shaft (106), where the second one (110) of the at least two disk elements is embedded, together with the first disk element (108), in a concentrically arranged circular recess of a sleeve body (111), **characterized in that** the sleeve body (111) forms an edge (115) on the inside of the cavity (107) which produces a counter pressure or turbulence, respectively, in the pressurized water flowing through the cavity (107), having the effect to increase the contact pressure of the at least two elements (108, 110).

2. The cleaning nozzle as defined in Claim 1, **characterized in that** the pressurized water is ejected from the at least one nozzle discharge opening (118) tangentially in circumferential direction of the nozzle head (104) to produce a torque acting on the shaft (106).

3. The cleaning nozzle as defined in Claim 1 or Claim 2, **characterized in that** the first one (108) of the at least two disk elements is embedded in a circular recess of the shaft (106) disposed concentrically to the axis of rotation of the shaft (106).

4. The cleaning nozzle as defined in Claim 3, **characterized in that** the first one (108) and/or the second one (110) of the at least two disk elements are embedded in force-locking relationship.

5. The cleaning nozzle as defined in any of the preceding claims, **characterized in that** the at least two disk elements (108, 110) additionally perform the function of a sliding bearing for the shaft (106).

6. The cleaning nozzle as defined in any of the preceding claims, **characterized in that** one of the at least two disk elements (108, 110) has a relatively smooth surface at least on the side of contact between the two disk elements and that the respective other disk element has a relatively coarse surface at least on the side of contact between the two disk elements.

7. The cleaning nozzle as defined in Claim 6, **characterized in that** the at least two disk elements (108, 110) are made from a ceramic material, preferably from Al₂O₂.

8. The cleaning nozzle as defined in any of Claims 4 to 7, **characterized in that** the sleeve body (111) is sealed from the nozzle body (100) by a sealing washer (112).

9. The cleaning nozzle as defined in any of Claims 4 to 8, **characterized in that** any pressurized water leaking out between the sleeve body (111) and the nozzle body (100) is recycled via pressurized water discharge channels (114).

10. The cleaning nozzle as defined in Claim 1, **characterized in that** the contact pressure of the at least two disk elements (108, 110) can be adjusted by changing the width of the edge (115).

11. The cleaning nozzle as defined in any of the preceding claims, **characterized in that** the at least two disk elements (108, 110) have a single-part or a multiple-part design.

12. The cleaning nozzle as defined in any of the preceding claims, **characterized in that** the at least two disk elements (108, 110) are spring-biased mechanically one relative to the other.

13. The cleaning nozzle as defined in any of the preceding claims, **characterized in that** the at least one of the at least two disk elements (108, 110) has an outer surface shape differing from a circular shape.

## Revendications

1. Buse de nettoyage comportant :
- un corps de buse (100) et une tête de buse (104) installée sur un arbre (106) monté à rotation dans le corps de buse (100), et
- une cavité (107) principalement axiale dans le corps de buse (100) reliée à une alimentation en eau sous pression (102), cavité par l'intermédiaire de laquelle l'eau sous pression arrivant de l'alimentation en eau sous pression (102) est dirigée vers la tête de buse (104) pour être dirigée dans la tête de buse (104) vers l'extérieur par au moins un orifice de sortie de buse (118),
- au moins deux éléments de disque (108, 110) se mettant en contact mécanique principalement dans la direction de passage de l'eau sous pression, et qui constituent un frein à friction étranglant le mouvement de rotation de l'arbre (106),
- le second (110) des deux éléments de disque étant logé avec le premier élément de disque (108) dans un dégagement de forme circulaire concentrique réalisé dans un corps de buse (111),
**caractérisée en ce que**
le corps de buse (111) forme une arête (115) à l'intérieur de la cavité (107), arête contre laquelle l'eau sous pression traversant la cavité (107), subit une contre-pression ou tourbillonne de manière à augmenter la pression d'application au moins des deux éléments de disque (108, 110).

2. Buse de nettoyage selon la revendication 1,
**caractérisée en ce que**
l'eau sous pression est émise tangentiellement par au moins un orifice de sortie de buse (118) dans la direction périphérique de la tête de buse (104) pour générer ainsi un couple induit dans l'arbre (106).

3. Buse de nettoyage selon la revendication 1 ou 2,
**caractérisée en ce qu'**
au moins le premier (108) des deux éléments de disque, est logé dans un dégagement de l'arbre (106), circulaire, concentrique à l'axe de rotation de l'arbre (106).

4. Buse de nettoyage selon la revendication 3,
**caractérisée en ce que**
le premier (108) et/ou le second (110) au moins des deux éléments de disque est ou sont intégrés par une liaison par la force.

5. Buse de nettoyage selon l'une des revendications précédentes,
**caractérisée en ce qu'**
au moins deux éléments de disque (108, 110) fonctionnent effectivement comme des paliers lisses pour l'arbre (106).

6. Buse de nettoyage selon l'une des revendications précédentes,
**caractérisée en ce qu'**
au moins l'un des deux éléments de disque (108, 110) comporte au moins une surface relativement lisse sur le côté extérieur de la surface de contact des deux éléments de disque, et l'autre élément de disque comporte au moins une surface relativement rugueuse, sur les côtés de la surface de contact des deux éléments de disque.

7. Buse de nettoyage selon la revendication 6,
**caractérisée en ce qu'**
au moins deux éléments de disque (108, 110) sont en une matière céramique de préférence en Al₂O₃.

8. Buse de nettoyage selon l'une des revendications 4 à 7,
**caractérisée en ce que**
le corps de manchon (111) est rendu étanche par rapport au corps de buse (100) par l'intermédiaire d'une bague d'étanchéité (112).

9. Buse de nettoyage selon l'une des revendications 4 à 8,
**caractérisée en ce que**
l'eau sous pression sortant entre le corps de manchon (111) et le corps de buse (100) est renvoyée par l'intermédiaire de canaux de renvoi d'eau sous pression (114).

10. Buse de nettoyage selon la revendication 1,
**caractérisée en ce que**
la pression d'application au moins des deux éléments de disque (108, 110) est réglable en modifiant la largeur de l'arête (115).

11. Buse de nettoyage selon l'une des revendications précédentes,
**caractérisée en ce qu'**
au moins les deux éléments de disque (108, 110) sont réalisés en une ou plusieurs parties.

12. Buse de nettoyage selon l'une des revendications précédentes,
**caractérisée en ce qu'**
au moins deux éléments de disque (108, 110) sont précontraints mécaniquement par ressort l'un par rapport à l'autre.

13. Buse de nettoyage selon l'une des revendications précédentes,
**caractérisée en ce qu'**
au moins l'un des deux éléments de disque (108, 110) a une surface extérieure dont le tracé est différent d'une forme circulaire.
